# EUROPÄISCHE PATENTSCHRIFT

(11) **EP 2 762 251 B1**
(45) Veröffentlichungstag und Bekanntmachung des Hinweises auf die Patenterteilung: **08.07.2015**
(21) Anmeldenummer: 14151733.4
(22) Anmeldetag: 20.01.2014
(51) Int. Cl.: B22D 11/16, B22D 11/18

(54) **Verfahren und Vorrichtung zum Gießen eines Strangs**
Method and device for casting a strand
Procédé et dispositif de coulée d'une tige

(30) Priorität: 30.01.2013 DE 102013001556; 30.07.2013 DE 102013214811
(43) Veröffentlichungstag der Anmeldung: 06.08.2014
(73) Patentinhaber: SMS Siemag AG, 40237 Düsseldorf (DE)
(72) Erfinder: Beyer-Steinhauer, Holger, 40822 Mettmann (DE); Lieftucht, Dirk, 48739 Legden (DE); Plociennik, Uwe, 40882 Ratingen (DE); Krasilnikov, Artemy, 47119 Duisburg (DE)
(74) Vertreter: Klüppel, Walter

(56) Entgegenhaltungen:
- WO-A1-2012/168005
- DE-A1-102009 057 861
- JP-A- S61 232 049
- DATABASE INSPEC [Online] THE INSTITUTION OF ELECTRICAL ENGINEERS, STEVENAGE, GB; November 2011 (2011-11), JIAN-XUN FU ET AL: "Effect of Casting Speed on Slab Broadening in Continuous Casting", XP002724876, Database accession no. 12928801 & STEEL RESEARCH VERLAG STAHLEISEN GMBH GERMANY, Bd. 82, Nr. 11, 31. Dezember 2011 (2011-12-31), Seiten 1266-1272, ISSN: 1611-3683, DOI: 10.1002/SRIN.201100116
- Jian-Xun Fu and Weng-Sing Hwang: "Numerical Simulation of Slab Broadening in Continuous Casting of Steel" In: Mykhaylo Andriychuk: "Numerical Simulation - From Theory to Industry", 19. September 2012 (2012-09-19), InTech, XP002724881, ISBN: 978-953-51-0749-1 DOI: 10.5772/47768, * Seite 559 - Seite 582 *

## Beschreibung

Die Erfindung betrifft ein Verfahren und eine Vorrichtung zum Gießen eines Stranges mit einer Breite b und einer Dicke d, wobei flüssiges Metall in einem Zwischenbehälter mit einer Abflussöffnung zum Abfließen des flüssigen Metalls mit einem Volumenstrom *V* durch ein Gießrohr in eine Stranggießkokille zum Gießen des Stranges mit einer vorgegebenen Gießgeschwindigkeit v_{cast} bereitgestellt wird. Der Volumenstrom *V* an flüssigem Metall im Gießrohr wird als Istwert *V_{Ist}* mittels eines Durchflusssensors gemessen. Die Gießspiegelhöhe h des flüssigen Metalls in der Stranggießkokille wird als Istwert H_{IST} mittels Gießspiegelmesseinrichtung erfasst. Die Gießspiegelhöhe h und der Volumenstroms *V* des flüssigen Metalls werden mittels einer Regelungseinrichtung nach Maßgabe der gemessenen Istwerte h_{IST}, *V̇_{Ist}* auf vorgegebene Sollwerte h_{SOLL}, *V_{Soll}* geregelt durch Ansteuern eines Verschlusselements, das an der Abflussöffnung des Zwischenbehälters oder in dem Gießrohr angeordnet ist.

### Stand der Technik

Beim Stranggießen von Metallen in einer Stranggießanlage wird die Breite b des Strangs mit verstellbaren Schmalseiten geregelt. Im Bereich der Sekundärkühlung, also unterhalb der Stranggießkokille, wird der Strang mit Hilfe parallel zur Breitseite des Strangs angeordneten Rollen geführt. Dadurch wird die Dicke d des Strangs gewährleistet. Die Schmalseiten des Strangs haben im Bereich unterhalb der Kokille keine Stützung. Infolge des ferrostatischen Druckes breitet und baucht sich der Strang somit im Bereich unterhalb der Kokille in Breitenrichtung, also quer zur Gießrichtung, aus. Die Breitung des Strangs kann mehrere Prozent der nominellen Breite erreichen.

In den Fachartikeln "Numerical Simulation of Slab Broadening in Continuous Casting of Steel", Intech, Chapter 23, 2012 und "Effect of Casting Speed on Slab Broadening in Continuous Casting", steel research int. 82, No. 11, 2011 von Jian-Xun Fu und Wenig-Sing Hwang werden Numerische Simulationen durchgeführt, die den Stranggießprozeß in Bezug auf die unerwünschte Breitung des Stranges simulieren. Ergebnisse bzw. Vorschläge zur Vermeidung der Breitung sind beispielsweise eine Erhöhung der Stranggießgeschwindigkeit, geringere Sekundärkühlung oder eine Erhöhung der Härte des zu verarbeitenden Stahls. Diese Vorschläge sind in der Praxis meist unerwünscht, da gerade weiche Stahlgüten verarbeitet werden sollen.

Die japanische Patentanmeldung JP S 61232049 offenbart ein Verfahren zum Einstellen der Breite einer Stranggießkokille. Konkret werden die Sollbreite der Kokille, die Veränderungen der Kokillenbreite zu Beginn und am Ende eines Stranggießvorgangs sowie die Gießgeschwindigkeit als Parameter in eine Recheneinheit eingegeben, welche aus diesen Eingangsparametern geeignete Stellgrößen für Stellglieder zum Einstellen der Kokillenbreite errechnet. Dadurch wird ein Hochgeschwindigkeitsgießen ermöglicht, bei dem die Schwankungen der Kokillenbreite reduziert werden auch wenn ansonsten die Kokillenbreite beim Stranggießen stark schwankt.

Weiterhin sind Lösungen, basierend auf mechanischen Kantentastern bekannt; siehe "Messsysteme für Knüppel und Brammen" Broschüre herausgegeben von der LAP GmbH, Laserapplikationen, Zeppelinstraße 23, 21337 Lüneburg, Deutschland. Zu den Nachteilen solcher Systeme zählen das mechanische Spiel und die erforderliche Wartung der bewegten Komponenten in einer extrem hitzebelasteten Zone.

Weiterhin sind optische Systeme, wie Laser-Triangulation (z.B. von LAP-Laser, LIMAB (SlabProfiler)), für die optische Breitenmessung des Strangs bekannt. Solche Laser-basierten Messsysteme werden hinter den Brennschneidmaschinen in einer Stranggießanlage eingesetzt, da die hohe Materialtemperatur eine frühere Messung verhindert.

Bei diesen bekannten Systemen zur Breitenmessung des Strangs, wie beispielsweise die Lasermessung, ist der Abstand vom Kokillenaustritt, wo die Regelung der Strangbreite vorgenommen wird und dem Punkt, an dem die optischen Messsysteme installiert werden mehr als 20 Meter. Hieraus resultiert eine sehr große Totzeit zum Regeln der Strangbreite. Dies kann eine qualitative Herabstufung des gegossenen Produktes zur Folge haben.

In den Druckschriften DE 10 2009 057 861 und WO2012/168005 werden Vorrichtungen und Verfahren zur Messung des Durchflusses von flüssigem Metall mit einem Sensor beschrieben, um mittels einer Regelung die Höhe des Gießspiegels in der Stranggießkokille weitgehend konstant zu halten und somit die Produktqualität eines zu gießenden Stranges zu verbessern.

Aufgabe der Erfindung ist es, bei einem bekannten Verfahren und einer bekannten Vorrichtung zum Gießen eines Stranges die Einstellung der Breite des Strangs dahingehend zu optimieren, dass eine frühe Detektion der Breitung des Strangs erfolgt, um eine sofortige Regelung der Breite des zu gießenden Stranges zu erreichen, damit die Qualität des Produktes bezüglich der Präzision der Endabmessungen des Strangs verbessert wird. Weiterhin ist es Aufgabe der Erfindung, vorhandene Komponenten einer Stranggießanlage, insbesondere vorhandene Messmittel zu verwenden, um Kosten zu sparen.

Diese Aufgabe wird gelöst durch das Verfahren nach Anspruch 1.

Das Verfahren ist dadurch gekennzeichnet, dass eine Breitenkorrektur Δb in Abhängigkeit einer ermittelten Volumenstromregeldifferenz aus dem gemessenen Istwert *V̇_{Ist}* und dem vorgegebenen Sollwert *V̇ₛₒₗₗ* des Volumenstroms *V̇* unter Berücksichtigung der Dicke d des zu gießenden Stranges und der Gießgeschwindigkeit v_{cast} in einem ersten Regler berechnet wird. Anschließend wird die berechnete Breitenkorrektur Δb als erste Stellgröße u₁(t) an ein erstes Stellglied zum Verstellen mindestens einer Schmalseite der Stranggießkokille ausgegeben, so dass eine Änderung der Breite b des zu gießenden Stranges erfolgt. Eine Höhenänderung Δh der Gießspiegelhöhe h wird in Abhängigkeit der Breitenkorrektur Δb berechnet und an einen Soll-/Istwert-Vergleicher eines zweiten Regelkreises ausgegeben. Eine Gießspiegelhöhenregeldifferenz e₂(t) wird aus dem gemessenen Istwert h_{IST}, dem vorgegebenen Sollwert h_{SOLL} und der berechneten Höhenänderung Δh der Gießspiegelhöhe h ermittelt und als Eingangsgröße einem zweiten Regler des zweiten Regelkreis zum Regeln der Gießspiegelhöhe h zugeführt. Der Volumenstrom *V̇* wird unter Berücksichtigung der geänderten Gießspiegelhöhe h durch Ansteuern des Verschlusselementes geregelt.

Dass gemäß Anspruch 1 eine Breitenkorrektur Δb in Abhängigkeit einer ermittelten Volumenstromregeldifferenz aus dem gemessenen Istwert *V̇*_{*Is*t} und einem vorgegebenen Sollwert *V̇_{Soll}* des Volumenstroms *V̇* unter Berücksichtigung der Dicke d des zu gießenden Stranges und der Gießgeschwindigkeit v_{cast} in einem ersten Regler berechnet wird, ergibt den Vorteil, dass eine Online-Kalkulation möglich ist.

Vorteilhafterweise wird die berechnete Breitenkorrektur Δb in Form der Stellgröße u₁(t) an ein erstes Stellglied zum Verstellen mindestens einer Schmalseite der Stranggießkokille ausgegeben, so dass eine Änderung der Breite b des zu gießenden Stranges erfolgt. Durch die schnelle Berechnung der Breitenkorrektur Δb ohne Totzeitbehaftung des Systems erfährt die Breite des zu gießenden Stranges eine umgehende Korrektur und Ausschuss wird vermieden. Vorteilhafterweise erfolgt eine schnelle Reaktion, also Regelung, auf die unerwünschte Breitung des zu gießenden Stranges und die aktuelle Gießbreite der Stranggießkokille wird angepasst.

Vorteilhafterweise wird eine Höhenänderung Δh der Gießspiegelhöhe h in Abhängigkeit der Breitenkorrektur Δb berechnet, die an einen Soll-/Istwert-Vergleicher eines zweiten Regelkreises ausgegeben wird. Vorteilhafterweise wird für einen zweiten Regler des zweiten Regelkreises zum Regeln der Gießspiegelhöhe h eine Gießspiegelhöhenregeldifferenz e₂(t) aus dem gemessenen Istwert h_{IST}, dem vorgegebenen Sollwert h_{SOLL} und der berechneten Höhenänderung Δh der Gießspiegelhöhe h als Eingangsgröße ermittelt. Die sich ändernde Gießspiegelhöhe h wird im inneren Regelkreis zeitnah ausgeregelt.

Dadurch, dass der Volumenstrom *V̇* unter Berücksichtigung der geänderten Gießspiegelhöhe h durch Ansteuern des Verschlusselements geregelt wird, ergibt sich der Vorteil, dass sich der Volumenstrom auf die aktuelle Gießbreite einstellt und die Gießspiegelhöhe h weitgehend konstant gehalten wird, damit die Produktqualität stabil bleibt.

Gemäß einem ersten Ausführungsbeispiel ist der Sollwert *V̇ₛₒₗₗ* des Volumenstroms *V̇* abhängig von der Gießgeschwindigkeit v_{cast}, der Breite b und der Dicke d des zu gießenden Stranges *(V̇Sₒₗₗ* = v_{cast} *b*d). Vorteilhafterweise ergibt sich somit ein Zusammenhang zwischen Volumenstrom und Breite des zu gießenden Stranges.

Dadurch, dass eine Volumenstromregeldifferenz e₁(t) aus dem gemessenen Istwert *V̇_{Ist}* und dem Sollwert *V̇_{Soll}* des Volumenstroms *V̇* als Eingangsgröße für den ersten Regler in einem ersten Regelkreis verwendet wird und die Breitenkorrektur Δb wie folgt: Δb= e₁(t) * 1/(v_{cast}*d) berechnet wird, ergibt sich der Vorteil, dass die Istbreite des zu gießenden Stranges nicht mit einer aufwendigen zusätzlichen Messeinrichtung gemessen werden muss und vorteilhafterweise nicht totzeitbehaftet ist.

Vorteilhafterweise wird die Höhenänderung Δh der Gießspiegelhöhe h wie folgt berechnet: Δh= Δb /b * h_{SOLL}
Dadurch ergibt sich der Vorteil, dass die Höhenregelung im inneren zweiten Regelkreis schneller und genauer erfolgt.

Die oben genannte Aufgabe wird weiterhin durch die beanspruchte Vorrichtung gemäß den Ansprüchen 6 bis 12 gelöst. Die Vorteile dieser Lösungen entsprechen den oben mit Bezug auf das Verfahren genannten Vorteilen.

Weitere vorteilhafte Ausgestaltungen der Vorrichtung und des Verfahrens der Erfindung sind in den abhängigen Ansprüchen angegeben.

Der Beschreibung sind insgesamt zwei Figuren beigefügt, wobei
- Figur 1: schematisch eine Stranggießanlage und
- Figur 2: ein Regelschema
zeigt.

Die erfindungsgemäße Vorrichtung und das erfindungsgemäße Verfahren werden nachfolgend unter Bezugnahme auf die Figuren detailliert beschrieben.

In Figur 1 wird eine Stranggießanlage 100 zum Gießen von flüssigem Metall 200 mit einer Regelungseinrichtung 300 dargestellt. Das flüssige Metall 200, also die Schmelze, wird in einem Zwischenbehälter 140 mit einer Abflussöffnung 130 bereitgestellt. Die Abflussöffnung 130 wird vorzugsweise mit einem Verschlusselement 120, das einstellbar ist, verschlossen. Das Verschlusselement 120 wird von der Regelungseinrichtung 300 zum Öffnen oder Verschließen der Abflussöffnung 130 des Zwischenbehälters 140 angesteuert. Das Verschlusselement 120 ist vorzugsweise als Stopfenstange oder als Schieber ausgebildet und ist verfahrbar. Somit wird der Abfluss des flüssigen Metalls 200 aus dem Zwischenbehälter 140 heraus durch ein sich anschließendes Gießrohr 150 hindurch in eine Stranggießkokille 160 geregelt. Mit einem Durchflusssensor 440, insbesondere einem Lorentzkraft Anemometer, wird ein Volumenstrom *V̇* an flüssigem Metall 200 in dem Gießrohr 150 gemessen und als Istwert des Volumenstroms *V̇_{Ist}* erfasst. Die Stranggießkokille 160 mit Breitseiten und verstellbaren Schmalseiten 170 nimmt das flüssige Metall 200 auf. In der Stranggießkokille 160 bildet das flüssige Metall 200 einen Gießspiegel 210, der eine Gießspiegelhöhe h in der Stranggießkokille 160 aufweist. Die Gießspiegelhöhe h in der Stranggießkokille 160 wird mit Hilfe der Regelungseinrichtung 300 im Wesentlichen konstant gehalten, um eine erforderliche Produktqualität zu gewährleisten. In bekannter Weise wird anschließend aus dem flüssigen Metall 200 ein Strang 190 erzeugt. Die Breitseiten der Stranggießkokille 160 geben die Dicke d und die verstellbaren Schmalseiten 170 die Breite b des zu gießenden Stranges 190 vor. Im Bereich der Sekundärkühlung, also unterhalb der Stranggießkokille 160, wird der Strang 190 mit Hilfe parallel zur Breitseite des Strangs 190 angeordneten Stranggießrollen 180 geführt und gestützt. Aufgrund dieser Stranggießrollen 180 wird die vorgegebene Dicke d des Strangs 190 unterhalb der Kokille gewährleistet.

Eine derartige Führung und Stützung ist an den Schmalseiten des Stranges 190 im Bereich der Sekundärkühlung nicht gegeben. In Folge des ferrostatischen Drucks breitet und baucht sich der Strang 190 in diesem Bereich in Breitenrichtung, also quer zur Gießrichtung, aus und es entsteht eine unerwünschte Breitung des zu gießenden Strangs 190. Dies erfolgt insbesondere bei weichen Stahlgüten. Die Breitung des Strangs 190 kann mehrere Prozente der nominellen Breite b erreichen und wirkt sich nachteilig auf die Produktendabmessung und somit auf die Produktqualität aus.

Die erfindungsgemäße Regelung wirkt dieser Breitung entgegen.

Die Regelungseinrichtung 300 regelt den Volumenstrom *V̇* an flüssigem Metall 200, indem sie entsprechende Stellgrößen u₁(t), u₂(t) als Stell-Signale an die jeweiligen Stellglieder 420, 520 ausgibt. Als Eingangsgrößen erhält die Regelungseinrichtung 300 insbesondere einen Istwert des Volumenstroms *V̇_{Ist}*, der von dem Durchflusssensor 440 erfasst wird, einen Istwert der Gießspiegelhöhe h_{IST}, der von einer Gießspiegelmesseinrichtung 540 erfasst wird, und Sollwerte des Volumenstroms *V̇_{Soll}* und der Gießspiegelhöhe hₛₒₗₗ von einer übergeordneten Ebene zur Überwachung bzw. Regelung des Gießprozesses. Weitere Größen, die von der Regelungseinrichtung 300 verarbeitet werden sind die Breite b und Dicke d des zu gießenden Stranges 190 und die Gießgeschwindigkeit v_{cast}. Die Regelungseinrichtung 300 gibt eine erste Stellgröße u₁(t) an das erste Stellglied 420, vorzugsweise einen Hydraulikzylinder oder einen Spindelantrieb, um die mindestens eine Schmalseite 170 der Stranggießkokille 160 zu verstellen. Eine zweite Stellgröße u₂(t) wird von der Regelungseinrichtung 300 an das zweite Stellglied 520 ausgegeben, um die Position des Verschlusselements 120 des Zwischenbehälters 140 zu verstellen und damit den Volumenstrom durch die Abflussöffnung 130 zu regeln.

In Figur 2 ist ein Regelschema der Regelungseinrichtung 300 dargestellt. Das Regelschema umfasst zwei Regelkreise, die als Kaskadenregelung zusammen wirken. Die Regelgröße eines ersten Regelkreises 400 ist der Volumenstrom *V̇* an flüssigem Metall 200. Die Regelgröße eines zweiten Regelkreises 500 ist die Gießspiegelhöhe h des flüssigen Metalls 200 in der Stranggießkokille 160. Der zweite Regelkreis 500 ist der innere Regelkreis der Kaskadenregelung.

Für die primär zu regelnde Regelgröße, den Volumenstrom *V̇* an flüssigem Metall 200, wird ein Sollwert *V̇_{Soll}* von einer übergeordneten Ebene vorgegeben und auf einen ersten Soll-/Istwert-Vergleicher 450 des ersten Regelkreises 400 geführt. Dieser Sollwert *V̇_{Soll}* ist abhängig von der Gießgeschwindigkeit v_{cast}, der Breite b und der Dicke d des Stranges 190 gemäß folgender Gesetzmäßigkeit: *V̇*_{Soll} = v_{cast} *b*d. Der von dem Durchflusssensor 440 erfasste Istwert des Volumenstroms *V̇_{Ist}* an flüssigem Metall 200 wird ebenfalls auf den ersten Soll-/Istwert-Vergleicher 450 des ersten Regelkreises 400 gegeben. Aus dem gemessenen Istwert *V̇_{Ist}* und dem vorgegebenen Sollwert *V̇_{Soll}* des Volumenstroms ergibt sich eine Volumenstromregeldifferenz e₁(t) als Eingangsgröße für einen ersten Regler 410 in dem ersten Regelkreis 400. Dieser erste Regler 410 berechnet die Breitenkorrektur Δb= e₁(t) * 1/(v_{cast}*d) als Stellgröße u₁(t) für das erstes Stellglied 420. Das erste Stellglied 420 bewirkt, dass die mindestens eine Schmalseite 170 der Stranggießkokille 160 aufgrund der berechneten Breitenkorrektur Δb verstellt wird. Diese Korrektur der Breite der Stranggießkokille 160 wirkt der unerwünschten Breitung des zu gießenden Stranges 190 entgegen. Beispielsweise werden die Schmalseiten 170 der Stranggießkokille 160 enger eingestellt, wenn der Istwert des Volumenstroms *V̇_{Ist}* größer als der Sollwert des Volumenstroms V̇*_{Soll}* ist und umgekehrt.

Die Verstellung der mindestens einen Schmalseite 170 der Stranggießkokille 160 bewirkt eine Höhenänderung Δh=Δb/b * h der Gießspiegelhöhe h des flüssigen Metalls 200 in der Stranggießkokille 160. Diese Höhenänderung Δh, ein vorgegebener Sollwert der Gießspiegelhöhe h_{SOLL} und ein erfasster Istwert der Gießspiegelhöhe h_{IST} werden auf einen zweiten Soll-Istwert-Vergleicher (550) des zweiten Regelkreises 500 geführt, der aus diesen Größen eine Gießspiegelhöhenegeldifferenz e₂(t) = H_{SOLL} - H_{IST} - Δh bildet, die als Eingangsgröße für einen zweiten Regler 510 weitergeben wird. Der zweite Regler 510 berechnet eine zweite Stellgröße u₂(t) für das zweite Stellglied 520, welches die Position des Verschlusselements 120 verstellt, worauf eine Regelung des Volumenstroms *V̇* erfolgt.

Aufgrund der Verstellung der Schmalseiten 170 ergibt sich eine Änderung der Gießspiegelhöhe h des flüssigen Metalls 200. Der Istwert der Gießspiegelhöhe h_{IST} wird erfasst und der innere Regelkreis, also der zweite Regelkreis 500, regelt die Gießspiegelhöhe h auf den vorgegebenen Sollwert h_{SOLL} aus.

### Bezugszeichenliste

- 100: Stranggießanlage

- 120: Verschlusselement
- 130: Abflussöffnung
- 140: Zwischenbehälter
- 150: Gießrohr
- 160: Stranggießkokille
- 170: Schmalseite
- 180: Stranggießrolle
- 190: Strang

- 200: flüssiges Metall (Schmelze)
- 210: Gießspiegel

- 300: Regelungseinrichtung

- 400: erster Regelkreis
- 410: erster Regler
- 420: erstes Stellglied
- 430: erste Regelstrecke
- 440: Durchflusssensor
- 450: erster Soll-/Istwert-Vergleicher
- 500: zweiter Regelkreis
- 510: zweiter Regler
- 520: zweites Stellglied
- 530: zweite Regelstrecke
- 540: Gießspiegelmesseinrichtung
- 550: zweiter Soll-/Istwert-Vergleicher

- *V̇*: Volumenstrom an flüssigem Metall
- *V̇_{Soll}*: Sollwert des Volumenstroms
- *V̇_{Ist}*: Istwert des Volumenstroms

- h: Gießspiegelhöhe
- h_{SOLL}: Sollwert der Gießspiegelhöhe
- h_{IST}: Istwert der Gießspiegelhöhe
- Δh: Höhenänderung des Gießspiegels

- d: Dicke
- b: Breite
- Δb: Breitenkorrektur
- V_{cast}: Gießgeschwindigkeit

- e₁(t): Volumenstromregeldifferenz
- u₁(t): erste Stellgröße
- e₂(t): Gießspiegelhöhenregeldifferenz
- u₂(t): zweite Stellgröße

## Patentansprüche

1. Verfahren zum Gießen eines Stranges (190) mit einer Breite b und einer Dicke d, aufweisend folgende Schritte:
Bereitstellen von flüssigem Metall (200) in einem Zwischenbehälter (140) mit einer Abflussöffnung (130) zum Abfließen des flüssigen Metalls (200) mit einem Volumenstrom *V̇* durch ein Gießrohr (150) in eine Stranggießkokille (160) zum Gießen des Stranges (190) mit einer vorgegebenen Gießgeschwindigkeit v_{cast};
Messen des Volumenstroms *V̇* an flüssigem Metall (200) im Gießrohr (150) als Istwert *V̇_{Ist}* mittels eines Durchflusssensors (440);
Erfassen der Gießspiegelhöhe h des flüssigen Metalls (200) in der Stranggießkokille (160) als Istwert h_{IST} mittels Gießspiegelmesseinrichtung (540);
Regeln der Gießspiegelhöhe h und des Volumenstroms *V̇* des flüssigen Metalls (200) mittels einer Regelungseinrichtung (300) nach Maßgabe der gemessenen Istwerte h_{IST}, *V̇_{Ist}* auf vorgegebene Sollwerte h_{SOLL}, *V̇_{Soll}* durch Ansteuern eines Verschlusselements (120), das an der Abflussöffnung (130) des Zwischenbehälters (140) oder in dem Gießrohr (150) angeordnet ist;
**gekennzeichnet durch**
Berechnen einer Breitenkorrektur Δb in Abhängigkeit einer ermittelten Volumenstromregeldifferenz e₁(t) aus dem gemessenen Istwert *V̇_{Ist}* und
dem vorgegebenen Sollwert *V̇_{Soll},* unter Berücksichtigung der Dicke d des zu gießenden Stranges (190) und der Gießgeschwindigkeit v_{cast} in einem ersten Regler (410);
Ausgeben der berechneten Breitenkorrektur Δb in Form einer Stellgröße u₁(t) an ein erstes Stellglied (420) zum Verstellen mindestens einer Schmalseite (170) der Stranggießkokille (160), so dass eine Änderung der Breite b des zu gießenden Stranges (190) erfolgt;
Berechnen einer Höhenänderung Δh der Gießspiegelhöhe h in Abhängigkeit der Breitenkorrektur Δb zum Ausgeben an einen zweiten Soll-/Istwert-Vergleicher (550) eines zweiten Regelkreises (500);
Ermitteln einer Gießspiegelhöhenregeldifferenz e₂(t) aus dem gemessenen Istwert h_{IST}, dem vorgegebenen Sollwert h_{SOLL} und der berechneten Höhenänderung Δh der Gießspiegelhöhe h als Eingangsgröße für einen zweiten Regler (510) des zweiten Regelkreises (500) zum Regeln der Gießspiegelhöhe h; und
Regeln des Volumenstroms *V̇* unter Berücksichtigung der geänderten Gießspiegelhöhe h **durch** Ansteuern des Verschlusselements (120).

2. Verfahren nach Anspruch 1,
**dadurch gekennzeichnet, dass**
der Sollwert *V̇_{Soll}* des Volumenstroms *V̇* abhängig ist von der Gießgeschwindigkeit v_{cast}, der Breite b und der Dicke d des zu gießenden Stranges gemäß der folgenden Gesetzmäßigkeit: *V̇_{Soll}* = v_{cast} *b*d.

3. Verfahren nach einem der vorangegangenen Ansprüche,
**dadurch gekennzeichnet, dass**
die Volumenstromregeldifferenz e₁(t) aus dem gemessenen Istwert *V̇_{Ist}* und dem vorgegebenen Sollwert *V̇_{Soll}* des *Volumenstroms V* als Eingangsgröße für den ersten Regler (410) in einem ersten Regelkreis (400) verwendet wird.

4. Verfahren nach einem der vorangegangenen Ansprüche,
**dadurch gekennzeichnet, dass**
die Breitenkorrektur Δb wie folgt berechnet wird: Δb= e₁(t) * 1/(v_{cast}*d).

5. Verfahren nach einem der vorangegangenen Ansprüche,
**dadurch gekennzeichnet, dass**
die Höhenänderung Δh der Gießspiegelhöhe h wie folgt berechnet wird: Δh= Δb /b * h_{SOLL}.

6. Vorrichtung (100) zum Gießen eines Stranges (190) mit einer Breite b und einer Dicke d zum Durchführen des beanspruchten Verfahrens nach einem der Ansprüche 1-5, aufweisend:
einen Zwischenbehälter (140) zum Bereitstellen von flüssigem Metall (200) mit einer Abflussöffnung (130) zum Abfließen des flüssigen Metalls (200) mit einem Volumenstrom *V̇* durch ein Gießrohr (150) in eine Stranggießkokille (160) zum Gießen des Stranges (190) mit einer vorgegebenen Gießgeschwindigkeit v_{cast};
ein Verschlusselement (120) an der Abflussöffnung (130) des Zwischenbehälters (140) oder in dem Gießrohr (150) zum Beeinflussen des Volumenstroms *V̇* an flüssigem Metall (200);
einen Durchflusssensor (440) zum Messen des Volumenstroms *V̇* an flüssigem Metall (200) im Gießrohr (150) als Istwert *V̇_{Ist}* ;
eine Gießspiegelmesseinrichtung (540) zum Erfassen der Gießspiegelhöhe h des flüssigen Metalls (200) in der Stranggießkokille (160) als Istwert h_{IST};
eine Regelungseinrichtung (300) zum Regeln der Gießspiegelhöhe h und des Volumenstroms *V̇* des flüssigen Metalls (200) nach Maßgabe der gemessenen Istwerte h_{IST}, *V̇_{Ist}* auf vorgegebene Sollwerte h_{SOLL}, *V̇_{Soll}* durch Ansteuern des Verschlusselements (120);
**dadurch gekennzeichnet, dass**
ein erster Regler (410) in der Regelungseinrichtung (300) ausgebildet ist zum Berechnen einer Breitenkorrektur Δb der Breite b des zu gießenden Stranges (190) und ausgebildet ist zum Berechnen einer Höhenänderung Δh der Gießspiegelhöhe h in Abhängigkeit der Breitenkorrektur Δb;
ein erstes Stellglied (420) ausgebildet ist zum Verstellen mindestens einer Schmalseite (170) der Stranggießkokille (160), im Ansprechen auf die Breitenkorrektur Δb in Form der Stellgröße u₁(t), wobei eine Änderung der Breite b des zu gießenden Stranges (190) erfolgt;
ein zweiter Regler (510) in der Regelungseinrichtung (300) ausgebildet ist zum Regeln der Gießspiegelhöhe h unter Berücksichtigung der berechneten Höhenänderung Δh; und
das Verschlusselement (120) zum Regeln des Volumenstroms *V̇* im Ansprechen auf die geänderte Gießspiegelhöhe h ansteuerbar ist.

7. Vorrichtung nach Anspruch 6,
**dadurch gekennzeichnet, dass**
das erste Stellglied (420) in Form eines Hydraulikzylinders oder eines Spindelantriebs ausgebildet ist.

8. Vorrichtung nach einem der Ansprüche 6 bis 7,
**dadurch gekennzeichnet, dass**
das Verschlusselement (120) als eine Stopfenstange oder als ein Schieber ausgebildet ist.

9. Vorrichtung nach Anspruch 8,
**dadurch gekennzeichnet, dass**
die Stopfenstange vertikal verfahrbar oberhalb der Abflussöffnung (130) angeordnet ist.

10. Vorrichtung nach Anspruch 8,
**dadurch gekennzeichnet, dass**
der Schieber unterhalb der Abflussöffnung (130) des Zwischenbehälters (140) zum Verschließen der Abflussöffnung (130) horizontal verfahrbar angeordnet ist.

11. Vorrichtung nach einem der Ansprüche 6 bis 10,
**dadurch gekennzeichnet, dass**
der Durchflusssensor (440) als Lorentzkraft Anemometer ausgebildet ist.

12. Vorrichtung nach einem der Ansprüche 6 bis 11,
**dadurch gekennzeichnet, dass**
die Regelungseinrichtung (300) mit mindestens 2 Regelkreisen (400,500) ausbildbar ist, die kaskadenförmig angeordnet sind.

## Claims

1. Method of casting a strip (190) with a width b and a thickness d, comprising the following steps:
providing liquid metal (200) in a tundish (140) with an outflow opening (130) for the outflow of the liquid metal (200) at a volume flow *V̇* through a pouring spout (150) into a continuous casting mould (160) for the casting of the strip (190) at a predetermined casting speed v_{cast},
measuring the volume flow *V̇* of liquid metal (200) in the pouring spout (150) as actual value *V̇_{Ist}* by means of a throughflow sensor (44);
detecting the casting meniscus height h of the liquid metal (200) in the continuous casting mould (16) as actual value h_{IST} by means of a casting meniscus measuring device (540); and
regulating the casting meniscus height h and the volume flow *V̇* of the liquid metal (200) by means of a regulating device (300) in accordance with the measured actual values hᵢₛₜ, *V̇_{Ist}* to predetermined target values h_{SOLL}, *V̇_{Soll}* by activating a closure element (120), which is arranged at the outflow opening (130) of the tundish (140) or in the pouring spout (150);
**characterised by**
calculation in a first regulator (410) of a width correction Δb in dependence on a determined volume flow regulating difference e₁(t) from the measured actual value *V̇_{Ist}* and the predetermined target value *V̇_{Soll}* with consideration of the thickness d of the strip (190) to be cast and the casting speed v_{cast};
issue of the calculated width correction Δb in the form of a setting variable u₁(t) to a first setting element (420) for adjusting at least one narrow side (170) of the continuous casting mould (16) so that a change in the width b of the strip (190) to be cast takes place;
calculation of a height change Δh of the casting meniscus height h in dependence on the width correction Δb for issue to a second target-value/actual-value value comparator (550) of a second regulating circuit (500);
determining a casting meniscus height regulating difference e₂(t) from the measured actual value h_{IST}, the predetermined target value h_{SOLL} and the calculated height change Δh of the casting meniscus height h as input variable for a second regulator (510) of the second regulating circuit (500) for regulating the casting meniscus height h; and
regulating the volume flow V̇ with consideration of the changed casting meniscus height h by activating the closure element (120).

2. Method according to claim 1, **characterised in that** the target value *V̇_{Soll}* of the volume flow *V̇* is dependent on the casting speed v_{cast}, the width b and the thickness d of the strip to be cast in accordance with the following law: *V̇_{Soll}*= v_{cast} * b * d.

3. Method according to one of the preceding claims, **characterised in that** the volume flow regulating difference e1(t) of the measured actual value *V̇_{Ist}* and the predetermined target value *V̇_{Soll}* of the volume *flow V* is used as input variable for the first regulator (410) in a first regulating circuit (400).

4. Method according to any one of the preceding claims, **characterised in that** the width correction Δb is calculated as follows: Δb = e₁(t) * 1/(v_{cast} * d).

5. Method according to any one of the preceding claims, **characterised in that** the height change Δh of the casting meniscus height h is calculated as follows: Δh = Δb / b * h_{SOLL}.

6. Device (100) for casting a strip (190) with a width b and a thickness d, for carrying out the claimed method according to any one of claims 1 to 5, comprising:
a tundish (10) for providing liquid metal (200), the tundish having an outflow opening (130) for the outflow of the liquid metal (200) at a volume flow *V̇* through a pouring spout (150) into a continuous casting mould (160) for the casting of the strip (190) at a predetermined casting speed v_{cast};
a closure element (120) at the outflow opening (130) of the tundish (140) or in the pouring spout (150) for influencing the volume flow *V̇* of liquid metal (200);
a throughflow sensor (440) for measuring the volume flow *V̇* of liquid metal (200) in the pouring spout (150) as actual value *V̇_{Ist};*
a casting meniscus measuring device (540) for detecting the casting meniscus height h of the liquid metal (200) in the continuous casting mould (16) as actual value h_{IST}; and
a regulating device (300) for regulating the casting meniscus height h and the volume flow *V of* the liquid metal (200) in accordance with the measured actual values hᵢₛₜ, *V̇_{Ist}* to predetermined target values h_{SOLL}, *V̇_{Soll}* by activating the closure element (120);
**characterised in that**
a first regulator (410) in the regulating device (300) is constructed for calculating a width correction Δb of the width b of the strip (190) to be cast and for calculating a height change Δh of the casting meniscus height h in dependence on the width correction Δb;
a first setting element (420) is constructed for adjusting at least one narrow side (170) of the continuous casting mould (160) in response to the width correction Δb in the form of the setting variable u₁(t), wherein a change in the width b of the strip (190) to be cast takes place;
a second regulator (510) in the regulating device (300)' is constructed for regulating the casting meniscus height h with consideration of the calculated height change Δh; and
the closure element (120) for regulating the volume flow *V̇* is activatable in response to the changed casting meniscus height h.

7. Device according to claim 6, **characterised in that** the first setting element (420) is constructed in the form of a hydraulic cylinder or a spindle drive.

8. Device according to one of claims 6 and 7, **characterised in that** the closure element (120) is constructed as a stopper rod or as a slide.

9. Device according to claim 8, **characterised in that** the stopper rod is arranged to be vertically movable above the outflow opening (130).

10. Device according to claim 8, **characterised in that** the slide is arranged below the outflow opening (130) of the tundish (140) to be horizontally movable for closing the outflow opening (130).

11. Device according to any one of claims 6 to 10, **characterised in that** the throughflow sensor (440) is constructed as a Lorentz anemometer.

12. Device according to any one of claims 6 to 11, **characterised in that** the regulating device (300) can be constructed with at least two regulating circuits (400, 500), which are arranged in cascade form.

## Revendications

1. Procédé pour la coulée d'une barre (190) possédant une largeur b et une épaisseur d, présentant les étapes suivantes dans lesquelles :
on met du métal en fusion (200) à disposition dans un distributeur (140) comprenant une ouverture d'évacuation (130) pour l'évacuation du métal en fusion (200) avec un courant volumique ***V̇*** à travers un tube de coulée (150) dans une lingotière de coulée continue (160) pour la coulée de la barre (190) à une vitesse de coulée prédéfinie **v_{cast}** ;
on mesure le courant volumique ***V̇*** du métal en fusion (200) dans le tube de coulée (150) à titre de valeur réelle ***V̇_{Ist}*** au moyen d'un capteur du débit (440) ;
on enregistre le niveau de coulée h du métal en fusion (200) dans la lingotière de coulée continue (160) à titre de valeur réelle **h_{IST}** au moyen d'un dispositif de mesure du niveau de coulée (540) ;
on règle le niveau de coulée h et le courant volumique ***V̇*** du métal en fusion (200) au moyen d'un dispositif de réglage (300) en fonction des valeurs réelles mesurées **h_{IST}**, ***V̇_{Ist}*** à des valeurs de consigne prédéfinies h***_{V̇}_{SOLL}*. *V̇_{Soll}*,** à travers l'excitation d'un élément de fermeture (120) qui est disposé à l'ouverture d'évacuation (130) du distributeur (140) ou dans le tube de coulée (150) ;
**caractérisé par** le fait de
calcule une correction de largeur **Δ*b*** en fonction d'une différence déterminée de réglage du courant volumique e₁(t) à partir de la valeur réelle mesurée ***V̇_{Ist}*** et de la valeur de consigne prédéterminée ***V̇******_{Soll}**,* en prenant en compte l'épaisseur d de la barre à couler (190) et la vitesse de coulée **v_{cast}** dans un premier régulateur (410) ;
transmettre la correction de largeur calculée **Δb** sous la forme d'une valeur de réglage u₁(t) à un premier élément de réglage (420) pour le réglage d'au moins un petit côté (170) de la lingotière de coulée continue (160), si bien que l'on obtient une modification de la largeur b de la barre à couler (190) ;
calculer une modification de la hauteur **Δh** du niveau de coulée h en fonction de la correction de largeur **Δb** afin de la transmettre à un deuxième comparateur de valeur de consigne/valeur réelle (550) d'un deuxième circuit de réglage (500) ;
déterminer une différence de réglage du niveau de coulée e₂(t) à partir de la valeur réelle mesurée **h_{Ist}**, de la valeur de consigne prédéfinie **h_{SOLL}** et de la modification calculée de la hauteur **Δh** du niveau de coulée h, à titre de valeur d'entrée pour un deuxième régulateur (510) du deuxième circuit de réglage (500) pour le réglage du niveau de coulée h ; et
régler le courant volumique ***V̇*** en prenant en compte le niveau de coulée modifié h à travers l'excitation de l'élément de fermeture (120).

2. Procédé selon la revendication 1, **caractérisé en ce que** la valeur de consigne ***V̇_{Soll}*** du courant volumique ***V̇*** dépend de la vitesse de coulée **v_{cast}**, de la largeur b et de l'épaisseur d de la barre à couler, conformément à la loi : ***V̇_{Soll}*** = **v_{cast}** * b * d.

3. Procédé selon l'une quelconque des revendications précédentes, **caractérisé en ce qu'**on utilise la différence de réglage du courant volumique e₁(t) à partir de la valeur réelle mesurée ***V̇_{Ist}*** et de la valeur de consigne prédéterminée ***V̇_{Soll}*** du courant volumique ***V̇***, à titre de valeur d'entrée pour le premier régulateur (410) dans un premier circuit de réglage (400).

4. Procédé selon l'une quelconque des revendications précédentes, **caractérisé en ce qu'**on calcule la correction de largeur **Δb** comme suit : **Δb= e₁(t) * 1/(v_{cast}*d)**.

5. Procédé selon l'une quelconque des revendications précédentes, **caractérisé en ce qu'**on calcule la modification de la hauteur **Δh** du niveau de coulée h comme suit : **Δh= Δb /b * h_{SOLL}.**

6. Dispositif (100) pour la coulée d'une barre (190) possédant une largeur b et une épaisseur d pour la mise en oeuvre du procédé revendiqué selon l'une quelconque des revendications 1 à 5, présentant :
un distributeur (140) pour la mise à disposition du métal en fusion (200), comprenant une ouverture d'évacuation (130) pour l'évacuation du métal en fusion (200) avec un courant
volumique ***V̇*** à travers un tube de coulée (150) dans une lingotière de coulée continue (160) pour la coulée de la barre (190) à une vitesse de coulée prédéfinie **v_{cast}** ;
un élément de fermeture (120) à l'ouverture d'évacuation (130) du distributeur (140) ou dans le tube de coulée (150) pour influencer le courant volumique ***V̇*** du métal en fusion (200) ;
un capteur du débit (440) pour la mesure le courant volumique ***V̇*** du métal en fusion (200) dans le tube de coulée (150) à titre de valeur réelle ***V̇_{Ist}*** ;
un dispositif de mesure du niveau de coulée (540) pour enregistrer le niveau de coulée h du métal en fusion (200) dans la lingotière de coulée continue (160) à titre de valeur réelle **h_{IST}** .
un dispositif de réglage (300) pour le réglage du niveau de coulée h et du courant volumique ***V̇*** du métal en fusion (200) en fonction des valeurs réelles mesurées **h_{IST}, *V̇_{Ist}*** à des valeurs de consigne prédéfinies **h_{SOLL}, *V̇_{Soll}*,** à travers l'excitation de l'élément de fermeture (120) ;
**caractérisé en ce qu'**un premier régulateur (410) dans le dispositif de réglage (300) est réalisé pour calculer une correction **Δb** de la largeur b de la barre à couler (190) et est réalisé pour le calcul d'une modification de la hauteur **Δh** du niveau de coulée h en fonction de la correction de largeur Δb;
un premier élément de réglage (420) est réalisé pour le réglage d'au moins un petit côté (170) de la lingotière de coulée continue (160), en faisant appel à la correction de largeur **Δb,** sous la forme de la valeur de réglage u₁(t), si bien que l'on obtient une modification de la largeur b de la barre à couler (190) ;
un deuxième régulateur (510) dans le dispositif de réglage de (300) est réalisé pour le réglage du niveau de coulée h en prenant en compte la modification de hauteur calculée **Δh** ; et
l'élément de fermeture (120) pour le réglage du courant volumique ***V̇*** peut être excité en faisant appel au niveau de coulée modifié h.

7. Dispositif selon la revendication 6, **caractérisé en ce que** le premier élément de réglage (420) est réalisé sous la forme d'un cylindre hydraulique ou d'un entraînement à broche.

8. Dispositif selon l'une quelconque des revendications 6 à 7, **caractérisé en ce que** l'élément de fermeture (120) est réalisé sous la forme d'une quenouille ou sous la forme d'un coulisseau.

9. Dispositif selon la revendication 8, **caractérisé en ce que** la quenouille est disposée de manière à pouvoir se déplacer en direction verticale, au-dessus de l'ouverture d'évacuation (130).

10. Dispositif selon la revendication 8, **caractérisé en ce que** le coulisseau est disposé de manière à pouvoir se déplacer à l'horizontale en dessous de l'ouverture d'évacuation (130) du distributeur (140) pour la fermeture de l'ouverture d'évacuation (130).

11. Dispositif selon l'une quelconque des revendications 6 à 10, **caractérisé en ce que** le capteur du débit (440) est réalisé sous la forme d'un anémomètre qui mesure la force de Lorentz.

12. Dispositif selon l'une quelconque des revendications 6 à 11, **caractérisé en ce que** le dispositif de réglage (300) peut être réalisé avec au moins deux circuits de réglage (400, 500) qui sont montés en cascade.
